# FASCICULE DE BREVET EUROPEEN

(11) **EP 3 681 336 B1**
(45) Date de publication et mention de la délivrance du brevet: **17.08.2022**
(21) Numéro de dépôt: 18816209.3
(22) Date de dépôt: 22.11.2018
(51) Int. Cl.: B01F 27/807, B01F 33/00, B01F 33/501, B01F 35/92, B01F 35/90, B01F 35/45, B01F 35/21, B01F 101/21, A45D 44/00

(54) **ROBOT DOMESTIQUE D'ÉLABORATION DE PRODUITS COSMÉTIQUES**
HAUSHALTSROBOTER ZUR HERSTELLUNG VON KOSMETISCHEN PRODUKTEN
DOMESTIC ROBOT FOR PREPARING COSMETIC PRODUCTS

(30) Priorité: 22.11.2017 FR 1761036
(43) Date de publication de la demande: 22.07.2020
(73) Titulaire: Beautybyme, 28008 Chartres Cedex (FR)
(72) Inventeur: PITT, Nelly, 94700 Maisons-Alfort (FR)
(74) Mandataire: IPAZ
(86) Numéro de dépôt international: PCT/FR2018/052948
(87) Numéro de publication internationale: WO 2019/102147

(56) Documents cités:
- EP-A1- 1 647 217
- EP-A1- 2 042 066
- EP-A2- 1 603 437
- WO-A1-2016/106564
- DE-T5-112015 002 964
- DE-U1-202011 000 154
- US-A1- 2012 177 533

## Description

### DOMAINE TECHNIQUE DE L'INVENTION

L'invention se rapporte au domaine des robots ou équipements dits domestiques d'élaboration de produits cosmétiques. 'Domestique' s'entend au sens usuel du terme c'est-à-dire mis en œuvre dans un cadre privé par des personnes non qualifiées, sans compétences particulières.

### ETAT DE LA TECHNIQUE ANTERIEURE

La présente invention est dédiée à l'élaboration, à la préparation, à la formulation et/ou à la fabrication de produits spécifiques, en petites quantités, de façon simple. Le domaine des produits cosmétiques est particulièrement visé par l'invention.

Le document FR 2 930 458 illustre un appareil de chauffage de mélanges ou de produits aptes à fondre. Il s'agit d'un appareil assez simple comportant essentiellement un support chauffant sur lequel repose un godet amovible ; d'autres éléments permettant de contrôler la température du produit, de manipuler l'appareil, de déverser facilement le produit sont en outre prévus.

On connaît encore le brevet EP 1 561 409 B1 qui protège un appareil de cuisine du type décrit ci-dessus et doté de plusieurs micro processeurs, de mémoire non volatile et d'une interface à distance qui coopèrent afin d'améliorer les fonctions de cet appareil de cuisine.

Dans ce type d'appareils on connaît donc la combinaison d'un chauffage, d'un mélange et d'un pesage des ingrédients nécessaires à l'élaboration d'un plat cuisiné. Cependant ce type d'appareils n'est pas utilisable dans le domaine de la cosmétique à cause notamment des conditions d'hygiène, notamment de la stérilisation qui n'est pas possible ; de plus les volumes traités ne sont pas les mêmes et la précision du dosage des ingrédients n'est pas si décisive en matière culinaire que dans le domaine cosmétique. En général dans le domaine culinaire, aucune consigne ou alerte n'est prévue au cours de l'élaboration d'un plat, si l'un des ingrédients est présent dans des proportions inacceptables.

On connait en outre du document EP 2 042 066 A1 un autre appareil culinaire.

En Parallèle, on connait du document EP 1 647 217 A1 un appareil domestique d'élaboration de produits cosmétiques qui comprend notamment un récipient chauffant pour la cuisson, le pétrissage, le broyage, le hachage, le battage et la préparation de crèmes.

Le brevet américain US 6 516 245 B1 décrit un procédé et un appareil aptes à personnaliser des produits cosmétiques, pour un utilisateur donné qui choisit au départ des paramètres tels que la couleur, la texture, le type de produit qu'il souhaite voir élaborer. Un microprocesseur calcule alors les proportions optimales pour obtenir le produit choisi ; les ingrédients étant présents dans différentes cartouches, le produit final est ensuite délivré sur un support approprié. Ce système repose donc sur l'utilisation de cartouches ou de bases de produits cosmétiques formulés qui contiennent nécessairement des conservateurs et sont vendus par des sociétés spécialisés. L'utilisateur final n'a de ce fait pas un contrôle total sur les ingrédients utilisés. De plus, ce type d'appareil présente un coût relativement élevé et n'est donc pas approprié pour des usages privés, à la fois à cause des ingrédients nécessaires et des quantités délivrables.

De nombreuses autres solutions aptes à personnaliser des produits cosmétiques sont connues, toutes destinées à une utilisation professionnelle, dans des magasins où se rendent des clients qui souhaitent y acheter des produits cosmétiques personnalisés.

Dans l'industrie, on connait par ailleurs des systèmes permettant la communication entre une application informatique qui mémorise des données - des recettes par exemple - et le robot effectuant la préparation. Les applications concernent la cuisine ou encore la peinture au niveau industriel.

De façon plus proche de l'invention, les matériels existants sur le marché permettent une préparation manuelle de cosmétiques maison avec une multiplicité d'outils et de contenants.

### EXPOSE DE L'INVENTION

L'invention vise à remédier aux inconvénients de l'état de la technique et notamment à proposer un appareil ou robot domestique d'élaboration de produits cosmétiques constitués de plusieurs ingrédients, réalisés par une personne non experte, en de faibles volumes. Il s'agit de préparer des produits cosmétiques à partir d'ingrédients naturels (et non chimiques), dans des conditions d'hygiène, de sécurité et de fiabilité importantes. Le robot selon l'invention permet de produire une grande variété de types de produits (par exemple émulsions, gels, cires, baumes) dans une seule cuve avec un seul outil c'est-à-dire d'une façon simple et efficace.

Pour ce faire l'invention concerne un robot domestique d'élaboration de produits cosmétiques constitués de plusieurs ingrédients, comprenant : une cuve de mélange desdits ingrédients ; un moyen de pesage des ingrédients présents dans la cuve ; un moyen de chauffage desdits ingrédients ; un moyen de mélange de type pale motorisée à vitesse variable et contrôlée ; une coque de protection extérieure.

Selon l'invention, le robot comprend en outre un couvercle adaptable sur la surface supérieure de la coque de protection et doté d'au moins une ouverture placée à l'aplomb de la cuve de mélange, pour le passage du moyen de mélange et d'au moins un deuxième ingrédient ; un moyen d'isolation thermique entre le moyen de chauffage de la cuve et le moyen de pesage ; un microprocesseur coopérant avec une interface extérieure et agencé de sorte à traiter des données d'entrée issues dudit moyen de pesage et/ou dudit moyen de chauffage et agencé de sorte à contrôler le moteur du moyen de mélange et/ou le moyen de chauffage .

L'utilisateur a ainsi le contrôle total vis-à-vis des ingrédients utilisés ; et il peut personnaliser les produits qu'il fabrique de manière quasi illimitée car non limitée par le choix et/ou la disponibilité des ingrédients mis en œuvre. Le robot selon l'invention permet notamment la préparation de produits cosmétiques par une personne non experte, à partir d'ingrédients naturels disponibles dans des magasins non spécialisés - au lieu de produits formulés vendus par des compagnies industrielles de cosmétiques. Le consommateur a ainsi un contrôle complet sur les ingrédients utilisés.

De façon préférée, ledit réservoir comprend un réservoir pour un premier ingrédient coopérant avec une pompe et des moyens d'alimentation débouchant dans ladite cuve de mélange ; le réservoir peut présenter un fond pentu. Par 'fond pentu' on entend un fond plat non horizontal.

De façon préférée, la motorisation du moyen de mélange comprend un moteur inséré dans une partie du couvercle, de préférence dans une poignée dudit couvercle. On comprend que cette caractéristique concerne des petits moteurs (en puissance et en volume) adaptés à un robot de petite taille c'est-à-dire 'domestique'.

De façon préférée, ledit moyen de chauffage comprend une résistance thermique en contact avec la paroi extérieure de ladite cuve de mélange.

Par ailleurs, le moyen d'isolation thermique comprend un disque en un matériau isolant tel que le silicone, placé entre le fond de la cuve et le moyen de pesage, et/ou un matériau de remplissage de type aérogel ou mousse isolante.

De façon intéressante, ladite interface extérieure comprend des modes d'élaboration de produits cosmétiques et/ou des alertes et/ou des recommandations pour obtenir un produit doté de caractéristiques déterminées. Avantageusement, ladite interface coopère avec un serveur mis à jour régulièrement.

En outre, le robot domestique peut comprendre un capteur de température disposé à proximité du moyen de pesage, et associé au microprocesseur afin de réaliser une correction de la température du moyen de chauffage, par utilisation du coefficient thermique du moyen de pesage.

Selon une autre caractéristique, le robot peut comprendre une connexion électrique pour l'alimentation du moteur du mélangeur, ladite connexion étant préférentiellement placée dans l'élément de liaison entre le couvercle et la coque de protection extérieure.

De façon préférée, ledit moyen d'affichage est prévu pour les données d'entrée/sortie du microprocesseur et/ou pour des données de contrôle du microprocesseur et/ou les données de sortie des éléments de mesure.

### BREVE DESCRIPTION DES FIGURES

D'autres caractéristiques et avantages de l'invention ressortiront à la lecture de la description qui suit, en référence aux figures annexées, qui illustrent :
- la figure 1, une vue schématique du robot selon un mode préféré de réalisation de l'invention ; et
- la figure 2, un schéma fonctionnel de l'environnement du robot.

Pour plus de clarté, les éléments identiques ou similaires sont repérés par des signes de référence identiques sur l'ensemble des figures.

### DESCRIPTION DETAILLEE D'UN MODE DE REALISATION

La figure 1 montre de façon schématique les principaux constituants du robot selon un mode de réalisation de l'invention. Plus précisément on voit une cuve 1 de mélange des ingrédients, ici sous la forme d'un bol ouvert vers le haut qui est préférentiellement constitué de métal. La cuve 1 est entourée extérieurement d'un moyen de chauffage 2, préférentiellement sous la forme d'une résistance en contact direct avec la paroi extérieure de la cuve 1. Un moyen de pesage 3 des ingrédients présents dans la cuve 1 est connecté et disposé au-dessous de la cuve 1. Le moyen de pesage est une balance de précision permettant de mesurer de façon précise (au gramme près) le poids des ingrédients déposés dans la cuve 1. Une sonde ou capteur de températures 4 est fonctionnellement associée au moyen de pesage 3 et à un microprocesseur 10 ; on cherche à réaliser ainsi une correction en température de la mesure, a posteriori, en utilisant le coefficient thermique de la balance de précision 3.

On prévoit en outre un moyen de mélange de type pale 5 préférentiellement motorisée, à vitesse variable et contrôlée, placée au-dessus de la cuve 1, pourvue d'un axe vertical et de pales appropriées. Une coque de protection 6 rigide, sert de protection vis-à-vis de l'environnement externe et de support aux différents composants du robot. La coque est choisie en un matériau plastique préférentiellement stérilisable de type Tritan^{®} ou en PEEK (acronyme pour PolyEtherEtherKetone) ; la plupart des composants rigides et structurels du robot sont choisis dans cette matière.

De façon intéressante, le robot selon l'invention comprend en outre un réservoir 7 pour un premier ingrédient, qui coopère avec une pompe 8 et des moyens 9 d'alimentation de la cuve 1 avec le premier ingrédient. Bien entendu les moyens d'alimentation débouchent au-dessus de la cuve de mélange 1. Selon un mode préféré de réalisation de l'invention, le réservoir 7 présente la forme d'une portion d'anneau et son fond est pentu avec un point bas à proximité de la pompe 8 afin d'assurer un écoulement aisé vers la pompe 8. La portion d'anneau peut représenter environ le tiers de la circonférence totale de la cuve 1. Le réservoir peut être équipé d'une poignée pour sa manipulation. Il est avantageusement gradué en volume. Une vanne anti-retour est prévue, de sorte à empêcher toute fuite quand le réservoir est retiré de son emplacement dans le robot, et à permettre l'écoulement du premier ingrédient vers la pompe 8 quand le réservoir est en place sur son support à l'intérieur du robot. Une margelle ou rebord 11 est notamment prévue dans la paroi interne de la coque afin de supporter le réservoir 7. En outre il est possible de remplir le réservoir 7 avant le démarrage du robot, de telle sorte que la pompe 8 assure le transfert du premier ingrédient vers la cuve 1 une fois le couvercle fermé et préférentiellement selon une séquence donnée. De façon usuelle mais non limitative, le premier ingrédient est de l'eau.

Selon une variante de réalisation, la pompe est positionnée dans le bas du robot selon l'invention. Dans une autre variante de réalisation, le réservoir est positionné de manière verticale au sein de la coque de protection 6, le long de la cuve.

Au-dessus de la coque de protection 6, on adapte un couvercle 12 qui est par exemple articulé par une charnière 13 sur la coque. Le couvercle 12 peut être plat et en un plastique de même type que la coque de protection 6. Selon une autre caractéristique de l'invention, le couvercle est équipé d'une poignée dans laquelle est logé un moteur (non visible) pour l'activation de la pale 5. Une sécurité électrique est prévue au niveau de la charnière 13 et elle permet l'alimentation électrique du moteur logé dans la poignée, lorsque le couvercle ferme la coque de protection 6. Ainsi les pales 5 ne peuvent être activées que lorsque le couvercle est parfaitement fermé. Une boite de vitesses peut être prévue afin de moduler la vitesse de rotation des pales 5 et notamment afin de fixer la vitesse maximale de rotation du moteur, par exemple à 500 tours par minute. Un transistor à effet de champ de type Mosfet est prévu au niveau d'une carte électronique afin de contrôler la vitesse effective de rotation du moteur.

Par ailleurs le couvercle 12 est muni d'au moins une ouverture centrale 14 pour permettre notamment le passage de l'arbre des pales 5. L'ouverture 14 permet par ailleurs le passage par versement d'autres ingrédients dans la cuve 1, sous forme liquide ou solide. Selon une variante de réalisation, le couvercle 12 est bordé par un joint d'étanchéité 120 agencé de sorte à retenir la vapeur à l'intérieur du robot, notamment en phase de stérilisation.

Selon une variante de réalisation du robot selon l'invention, l'arbre des pales 5 est articulé par une première charnière et une partie du couvercle, correspondant à l'ouverture 14, est articulé par une deuxième charnière : cela permet de n'ouvrir que cette partie du couvercle pour permettre le passage par versement d'autres ingrédients par l'ouverture 14 dans la cuve 1, sans avoir à manipuler l'arbre des pales 5.

Concernant l'isolation thermique, cette fonction est importante vue l'application envisagée. En particulier, l'isolation thermique, entre le moyen de chauffage 2 de la cuve 1 et le moyen de pesage 3, est finement conçue ; il s'agit d'assurer la fiabilité du pesage avec une haute précision. D'une part, l'isolation thermique est assurée par le choix de matériaux faiblement conducteurs de chaleur tels que des plastiques spécifiques. D'autre part, l'isolation thermique est réalisée par un disque de silicone 110 et/ou par un matériau de remplissage 111 hautement isolant, de type aérogel ou mousse isolante. Le disque de silicone permet une étanchéité entre la cuve 1 et l'intérieur de la coque de protection 6. Plus précisément, le disque de silicone est disposé entre la cuve 1 et le moyen de pesage 3 ; c'est un élément souple et de faible épaisseur. Il est conçu de façon à réaliser une répartition uniforme des efforts verticaux sur le moyen de pesage 3, efforts compris dans la tare du moyen de pesage 3. Ceci permet de ne pas affecter la précision de la mesure du moyen de pesage 3.

La figure 2 montre la gestion des fonctionnalités du robot qui est opérée grâce à un microprocesseur 10 dont les données d'entrée proviennent essentiellement du capteur de température 4 et du moyen de pesage 3. Un élément déclencheur 15 tel qu'un bouton poussoir permet de déclencher ou d'arrêter des actions pilotées par le microprocesseur 10. Un écran d'affichage 16 est en outre contrôlé par le microprocesseur 10. L'écran d'affichage 16 est placé sur la coque 6 comme visible sur la figure 1. Le microprocesseur 10 communique avec une interface externe telle qu'une application mobile 17 de façon bidirectionnelle. Bien entendu l'application mobile 17 peut mémoriser des données diverses et variées telles que des modes de fonctionnement de type recettes, des niveaux d'alerte, des recommandations de fonctionnement. L'interface externe 17 permet une traçabilité de la fabrication et in extenso du résultat c'est-à-dire du produit obtenu ; ceci est indispensable pour l'élaboration de produits cosmétiques, dès lors qu'il s'agit de garantir un suivi de la fabrication : date, ingrédients utilisés, quantités, limites de températures admissibles, limites de concentration admissibles, l'application mobile permet un tel contrôle.

Les données de sortie du microprocesseur 10 concernent le contrôle du moteur des pales 5, du moyen de chauffage 2, de la pompe 8 ou encore du moyen d'affichage 16.

Des communications de type Bluetooth 18 peuvent être envisagées pour l'échange des données entre le microprocesseur 10 et l'application mobile 17. Une liaison par internet 19 peut être prévue pour les échanges de données entre l'application mobile 17 et un serveur approprié 20 qui reçoit des données de l'application mobile 17 et lui envoie des mises à jour, via internet.

De façon nouvelle et inventive, le robot selon l'invention permet la fabrication de produits cosmétiques directement chez l'utilisateur final et en petites quantités qui répond directement à ses propres besoins de consommation. Cela évite donc l'utilisation de conservateurs chimiques puissants qui sont nécessaires dans une activité commerciale en raison des longs temps de stockage, chez le fabricant, le revendeur et également chez l'utilisateur (flacon avec quantité fixe parfois trop importante par rapport à l'usage). Ces conservateurs peuvent être associés à des risques sanitaires et sont donc perçus comme indésirables.

Par ailleurs le robot conforme à l'invention permet la fabrication de produits cosmétiques 'à la maison' dans des conditions d'hygiène acceptables malgré l'absence d'environnement de production industrielle maîtrisé. Les principaux outils de préparation (bol 1 et pales 5) sont stérilisables in-situ, et la préparation se fait dans un environnement clos, protégé des contaminations extérieures.

Par ailleurs l'interface externe de type application mobile 17 répond à des besoins de qualité et de sécurité en produisant des messages d'alerte en cas de risque pour la santé ou en cas de risque de qualité, par exemple pour protéger les propriétés naturelles des ingrédients en évitant surchauffe ou force de mélange trop importante ou aspiration d'air trop importante dans le mélange, ou en contrôlant la séquence de préparation pour assurer une réussite des mélanges (émulsions en particulier). Cette application enregistre également les opérations effectuées, assurant une traçabilité indispensable (carnet de suivi) pour les produits cosmétiques.

## Revendications

1. Robot domestique d'élaboration de produits cosmétiques constitués de plusieurs ingrédients, comprenant: une cuve de mélange (1) desdits ingrédients ; un moyen de chauffage (2) desdits ingrédients ; un moyen de pesage (3) des ingrédients présents dans la cuve ; un moyen de mélange (5) de type pale motorisée à vitesse variable et contrôlée ; une coque de protection (6) extérieure ; le robot domestique comprenant en outre un couvercle (12) adaptable sur la surface supérieure de la coque de protection (6) et doté d'une ouverture (14) placée à l'aplomb de la cuve de mélange, pour le passage du moyen de mélange (5) et d'au moins un deuxième ingrédient; un moyen d'isolation thermique (110, 111) entre le moyen de chauffage (2) de la cuve et le moyen de pesage (3) ; un microprocesseur (10) coopérant avec une interface extérieure (17) et agencé de sorte à traiter des données d'entrée issues dudit moyen de pesage et dudit moyen de chauffage et agencé de sorte à contrôler le moteur du moyen de mélange et/ou le moyen de chauffage.

2. Robot domestique selon la revendication 1 **caractérisé en ce qu'**il comprend en outre un réservoir (7) pour un premier ingrédient coopérant avec une pompe (8) et des moyens d'alimentation (9) débouchant dans ladite cuve de mélange (1).

3. Robot domestique selon l'une quelconque des revendications précédentes **caractérisé en ce que** la motorisation du moyen de mélange (5) comprend un moteur inséré dans une partie du couvercle (12), de préférence dans une poignée dudit couvercle.

4. Robot domestique selon l'une quelconque des revendications précédentes **caractérisé en ce que** ledit moyen de chauffage (2) comprend une résistance thermique en contact avec la paroi extérieure de ladite cuve de mélange (1).

5. Robot domestique selon l'une quelconque des revendications précédentes **caractérisé en ce que** le moyen d'isolation thermique comprend un disque en un matériau isolant (110) tel que le silicone, placé entre le fond de la cuve et le moyen de pesage, et/ou un matériau de remplissage (111) de type aérogel ou mousse isolante.

6. Robot domestique selon l'une quelconque des revendications précédentes **caractérisé en ce que** ladite interface extérieure (17) comprend des modes d'élaboration de produits cosmétiques et/ou des alertes et/ou des recommandations pour obtenir un produit doté de caractéristiques déterminées.

7. Robot domestique selon la revendication 6 **caractérisé en ce que** ladite interface (17) coopère avec un serveur (20) mis à jour régulièrement.

8. Robot domestique selon l'une quelconque des revendications précédentes **caractérisé en ce qu'**il comprend un capteur de température (4) disposé à proximité du moyen de pesage (3), et associé au microprocesseur (10) afin de réaliser une correction de la température du moyen de pesage par utilisation du coefficient thermique du moyen de pesage.

9. Robot domestique selon l'une quelconque des revendications précédentes **caractérisé en ce qu'**il comprend une connexion électrique pour l'alimentation du moteur du mélangeur, ladite connexion étant placée dans l'élément de liaison (13) entre le couvercle (12) et la coque de protection extérieure (6).

10. Robot domestique selon l'une quelconque des revendications précédentes **caractérisé en ce que** ledit moyen d'affichage (16) est prévu pour les données d'entrée/sortie du microprocesseur et/ou pour des données de contrôle du microprocesseur (10) et/ou les données de sortie des éléments de mesure.

## Patentansprüche

1. Haushaltsroboter zur Herstellung von aus mehreren Inhaltsstoffen bestehenden kosmetischen Produkten, mit: einem Behälter (1) zum Mischen der Inhaltsstoffe; einer Einrichtung (2) zum Erwärmen der Inhaltsstoffe; einer Einrichtung (3) zum Wiegen der Inhaltsstoffe in dem Behälter; einer Mischeinrichtung (5) vom Typ eines motorbetriebenen Flügels mit einstellbarer und geregelter Drehzahl; einem äußeren Schutzmantel (6); wobei der Haushaltsroboter ferner aufweist: einen Deckel (12), der an die Oberseite des Schutzmantels (6) anpassbar ist und mit einer lotrecht zu dem Mischbehälter angeordneten Öffnung (14) für den Durchtritt der Mischeinrichtung (5) und mindestens eines zweiten Inhaltsstoffs versehen ist; eine Wärmeisoliereinrichtung (110, 111) zwischen der Einrichtung (2) zum Erwärmen des Behälters und der Einrichtung (3) zum Wiegen ; einen Mikroprozessor (10), der mit einer äußeren Schnittstelle (17) zusammenwirkt und zum Verarbeiten von Eingangsdaten ausgebildet ist, welche von der Einrichtung zum Wiegen und der Einrichtung zum Erwärmen ausgegeben werden, und zum Regeln des Motors der Mischeinrichtung und/oder der Einrichtung zum Erwärmen ausgebildet ist.

2. Haushaltsroboter nach Anspruch 1, **dadurch gekennzeichnet, dass** er ferner ein Reservoir (7) für einen ersten Inhaltsstoff, das mit einer Pumpe (8) zusammenwirkt, und Zufuhreinrichtungen (9) aufweist, die in den Behälter (1) zum Mischen münden.

3. Haushaltsroboter nach einem der vorhergehenden Ansprüche, **dadurch gekennzeichnet, dass** die Motorisierung der Mischeinrichtung (5) einen in einen Teil des Deckels (12), vorzugsweise in einen Griff des Deckels eingesetzten Motor aufweist.

4. Haushaltsroboter nach einem der vorhergehenden Ansprüche, **dadurch gekennzeichnet, dass** die Einrichtung (2) zum Erwärmen einen Wärmewiderstand in Kontakt mit der Außenwand des Behälters (1) zum Mischen aufweist.

5. Haushaltsroboter nach einem der vorhergehenden Ansprüche, **dadurch gekennzeichnet, dass** die Wärmeisoliereinrichtung eine Scheibe aus einem Isoliermaterial (110) wie Silikon, die zwischen dem Boden des Behälters und der Einrichtung zum Wiegen angeordnet ist, und/oder ein Füllmaterial (111) vom Typ Aerogel oder Isolierschaum aufweist.

6. Haushaltsroboter nach einem der vorhergehenden Ansprüche, **dadurch gekennzeichnet, dass** die äußere Schnittstelle (17) Modi für die Herstellung von kosmetischen Produkten und/oder Warnungen und/oder Empfehlungen für die Herstellung eines bestimmte Eigenschaften aufweisenden Produkts aufweist.

7. Haushaltsroboter nach Anspruch 6, **dadurch gekennzeichnet, dass** die Schnittstelle (17) mit einem regelmäßig aktualisierten Server (20) zusammenwirkt.

8. Haushaltsroboter nach einem der vorhergehenden Ansprüche, **dadurch gekennzeichnet, dass** er einen Temperatursensor (4) aufweist, der in der Nähe der Einrichtung (3) zum Wiegen angeordnet ist, und mit dem Mikroprozessor (10) verbunden ist, um eine Korrektur der Temperatur der Einrichtung zum Wiegen unter Verwendung des thermischen Koeffizienten der Einrichtung zum Wiegen durchzuführen.

9. Haushaltsroboter nach einem der vorhergehenden Ansprüche, **dadurch gekennzeichnet, dass** er einen elektrischen Anschluss zur Versorgung des Mischermotors aufweist, wobei der Anschluss in dem Verbindungselement (13) zwischen dem Deckel (12) und dem äußeren Schutzmantel (6) angeordnet ist.

10. Haushaltsroboter nach einem der vorhergehenden Ansprüche, **dadurch gekennzeichnet, dass** eine Anzeigeeinrichtung (16) für die Eingangs-/Ausgangsdaten des Mikroprozessors und/oder für Steuerdaten des Mikroprozessors (10) und/oder die Ausgangsdaten der Messelemente vorgesehen ist.

## Claims

1. A home robot for preparing cosmetic products made of several ingredients, comprising: a mixing tank (1) for mixing said ingredients; a heating means (2) for heating said ingredients; a weighing means (3) for weighing the ingredients present in the tank; a mixing means (5) of the variable controlled speed motorised blade type; an external protective shell (6); the home robot further comprising a lid (12) which can be fitted to the upper surface of the protective shell (6) and provided with an opening (14) vertically aligned with the mixing tank, for passing the mixing means (5) and at least one second ingredient; a heat insulating means (110, 111) between the heating means (2) of the tank and the weighing means (3); a microprocessor (10) cooperating with an external interface (17) and arranged so as to process input data from said weighing means and said heating means and arranged so as to control the motor of the mixing means and/or the heating means.

2. The home robot according to claim 1, **characterised in that** it further comprises a reservoir (7) for a first ingredient cooperating with a pump (8) and supply means (9) opening into said mixing tank (1).

3. The home robot according to any of the preceding claims, **characterised in that** the motor unit of the mixing means (5) comprises a motor inserted into a part of the lid (12), preferably into a handle of said lid.

4. The home robot according to any of the preceding claims, **characterised in that** said heating means (2) comprises a heater resistor in contact with the external wall of said mixing tank (1).

5. The home robot according to any of the preceding claims, **characterised in that** the heat insulating means comprises a disc made of an insulating material (110) such as silicone, placed between the bottom of the tank and the weighing means, and/or a filling material (111) of the aerogel of insulating foam type.

6. The home robot according to any of the preceding claims, **characterised in that** said external interface (17) comprises modes for preparing cosmetic products and/or alerts and/or recommendations to obtain a product with determined characteristics.

7. The home robot according to claim 6, **characterised in that** said interface (17) cooperates with a regularly updated server (20).

8. The home robot according to any of the preceding claims, **characterised in that** it comprises a temperature sensor (4) disposed in proximity to the weighing means (3), and associated with the microprocessor (10) in order to perform correction of the temperature of the weighing means by using the thermal coefficient of the weighing means.

9. The home robot according to any of the preceding claims, **characterised in that** it comprises an electrical connection for powering the motor of the mixer, said connection being placed into the connection element (13) between the lid (12) and the external protective shell (6) .

10. The home robot according to any of the preceding claims, **characterised in that** said display means (16) is provided for input/output data of the microprocessor and/or for control data of the microprocessor (10) and/or output data of the measurement elements.
